# EUROPÄISCHE PATENTSCHRIFT

(11) **EP 0 134 951 B1**
(45) Veröffentlichungstag und Bekanntmachung des Hinweises auf die Patenterteilung: **04.03.1987**
(21) Anmeldenummer: 84107625.0
(22) Anmeldetag: 02.07.1984
(51) Int. Cl.: B05B 5/02, B05D 1/04, A01M 7/00

(54) **Verfahren und Vorrichtung zum grossflächigen Ausbringen und Verteilen elektrisch leitfähiger Flüssigkeiten**
Process and device for the large area dispensing and spreading of electrically conducting liquids
Procédé et dispositif pour dispenser et répandre sur grandes surfaces des liquides électriquement conducteurs

(30) Priorität: 12.07.1983 DE 3325070
(43) Veröffentlichungstag der Anmeldung: 27.03.1985
(73) Patentinhaber: BAYER AG, 51368 Leverkusen (DE)
(72) Erfinder: Simm, Walter, Dipl.-Phys., D-5090 Leverkusen 1 (DE); Langeheine, Jürgen, Dr., D-8035 Gauting (DE); Niessen, Heinz-Josef, Dr., D-5060 Berg.-Gladbach 2 (DE); Rosslenbroich, Hans-Jürgen, Dr., D-4019 Monheim (DE)

## Beschreibung

Die Erfindung geht aus von einem Verfahren und einer Vorrichtung zum Ausbringen und Verteilen elektrisch leitfähiger Flüssigkeiten gemäß Oberbegriff der Ansprüche 1 bzw. 6. Ein derartiges Verfahren sowie eine Vorrichtung zur Durchführung des Verfahrens sind aus der CH-A-624 589 bekannt.

Das Versprühen von Flüssigkeiten, insbesondere von Lösungen oder Dispersionen unter Einwirkung elektrischer Felder ist aus verschiedenen Gebieten der Technik bekannt. Als Beispiele seien die Beschichtung mit Lacken in der Autoindustrie und die großflächige Anwendung von Pflanzenschutzmitteln in der Landwirtschaft genannt. Pflanzenschutzpräparate werden in bekannter Weise als Dispersionen in Wasser in Form von Suspensionen oder Emulsionen unter Anwendung von Düsen oder Rotationszerstäubern über den zu behandelnden Pflanzenbeständen versprüht und mit mehr oder weniger gutem Erfolg auf den Blättern der Pflanzen, hauptsächlich an der Oberseite der freistehenden Blätter, niedergeschlagen.

Damit die Pflanzenschutzmittel optimal wirksam werden können, ist es jedoch notwendig, daß auch die Unterseite der Blätter und die Stengel von dem versprühten Präparat getroffen werden. Beim Versprühen im Freien wird häufig ein Teil des Sprühnebels durch den Wind abgetrieben und zu anderen Pflanzen getragen, die nicht behandelt werden sollen. Ferner geht ein großer Teil durch Absinken zum Erdboden oder durch Abtrift verloren. Aus diesem Grund wurde ein Verfahren angegeben, bei dem das gelöste Präparat von hochspannungführenden Kapillaren elektrostatisch zerstäubt wird, wobei die entstehenden, sehr feinen Aerosoltröpfchen unipolar hoch aufgeladen sind (s. CH-A-624 589). Mit diesem Verfahren kann die Flüssigkeit auf geerdeten Objekten wirkungsvoller abgegeschieden werden, da die Pflanzen als Gegenelektrode zur Zerstäubungselektrode die geladenen Tröpfchen anziehen. Das Verfahren hat jedoch den Nachteil, daß nur organische Flüssigkeiten, deren spezifischer elektrischer Widerstand in einem bestimmten Bereich liegt (ca. 104 Ω. m bis 107 a - m), elektrostatisch zerstäubt und abgeschieden werden können. Insbesondere können wäßrige Lösungen wegen der zu hohen Oberflächenspannung und wegen des zu niedrigen spezifischen Widerstandes (p≈5,7 Ω m) nicht verarbeitet werden.

Ein weiterer Nachteil besteht darin, daß die hochgeladenen, sehr feinen Tröpfchen vor allem bei dichten Pflanzenbeständen nur an den außenliegenden Teilen der Pflanzen abgeschieden werden, nicht aber in die elektrisch abgeschirmten inneren Teile der Bestände eindringen. Ferner läßt sich die Aufladungshöhe der Tropfen nicht auf einfache Weise steuern, da nur eine hohe Aufladung der Flüssigkeit am Rande der Sprühelektrode den Zerstäubungseffekt einleitet. Bei der Reduzierung der Elektrodenspannung geht lediglich der Zerstäubungsvorgang in ein Abtropfen der Flüssigkeit über.

Aus praktischen Erfahrungen beim Aufbringen von Pflanzenschutzmitteln ergeben sich folgende Anforderungen :
1. Wäßrige, nicht brennbare Formulierungen sind organischen Flüssigkeiten vorzuziehen.
2. Die Tropfengrößen sollen im Bereich von 100-250 fJ.m liegen.
3. Die Eindringtiefe der Flüssigkeitstropfen in den Pflanzenbestand soll einstellbar sein. Unter der « Eindringtiefe wird dabei der Bereich verstanden, der beim Sprühvorgang von oben her gesehen ; d. h. von der Spitze der Pflanze aus, erfaßt wird. Die Eindringtiefe könnte z. B. durch Veränderung der Tropfengröße oder durch Veränderung der Tropfenladung variiert werden. Schwere, ungeladene Tropfen fallen auf dem kürzesten Wege zu Boden. Dagegen werden leichte, hochgeladene Tröpfchen aus der Flugbahn des freien Falles am stärksten abgelenkt und von den am weitesten hervorstehenden Teilen der Pflanzen angezogen. Beide Extremfälle sind unerwünscht. Angestrebt wird vielmehr ein Verfahren, das die gezielte Einstellung des Verhältnisses von Tropfenladung zu Tropfenmasse ermöglicht, da auf diese Weise die Zonen zwischen den obersten und den untersten Schichten der Bestände erfaßt werden können.

Der Erfindung liegt die Aufgabe zugrunde, ein Verfahren zur großflächigen Verteilung von wäßrigen Flüssigkeiten und die dazu notwendige Vorrichtung zu entwickeln, wobei die obengenannten Bedingungen erfüllt werden.

Diese Aufgabe wird erfindungsgemäß dadurch gelöst, daß man die Flüssigkeit mit einer so geringen Strömungsgeschwindigkeit aus einer Düse oder Kapillare austreten läßt, daß sie unmittelbar hinter der Düse bzw. Kapillare einen zusammenhängenden Flüssigkeitsfaden bildet, der anschließend in einzelne Tropfen zerfällt und daß durch die angelegte Hochspannung gegenüber Erde die Tropfengröße stabilisiert und ein Sprüh- bzw. Regenkegel erzeugt wird, dessen Öffnungswinkel von der Höhe der Spannung abhängt.

Vorzugsweise stellt man die Strömungsgeschwindigkeit unter Berücksichtigung der Abmessungen der Düse bzw. der Kapillare über den Betriebsdruck so ein, daß die Länge des zusammenhängenden Flüssigkeitsfadens hinter der Austrittsöffnung 2 bis 100 mm, vorzugsweise 5-20 mm, beträgt. Praktisch erreicht man dies für eine wenige Millimeter lange Kapillare bei einem Flüssigkeitsdruck von 0,1 bis 10 bar, vorzugsweise 1 bis 3 bar.

Das Verfahren eignet sich besonders gut zur Berieselung von Pflanzen mit wäßrigen Pflanzenschutzmittellösungen oder -Dispersionen. Es wurde gefunden, daß man die Eindringtiefe der Tröpfchen bei dichten Pflanzenbeständen durch Veränderung des Flüssigkeitsdruckes steuern kann.

Die Vorrichtung zur Durchführung des Sprühverfahrens ist gekennzeichnet durch eine Vielzahl von strömungstechnisch parallel geschalteten Düsenelementen, die aus Kapillaren bestehen, wobei jede der Kapillaren von einem konzentrischen Schutzmantel umgeben ist, der sich auf dem gleichen elektrischen Potential befindet wie die Kapillaren sowie durch Mittel zur Erzeugung eines Flüssigkeitsdruckes vor der Düse bzw. Kapillare von 0,1 bar bis 10 bar, so daß die Flüssigkeit mit einer so geringen Strömungsgeschwindigkeit aus der bzw. den Kapillaren austritt, daß sie beim Austritt einen zusammenhängenden Flüssigkeitsfaden bildet, der erst anschließend in einzelne Tropfen zerfällt.

Der die Kapillaren umgebende Schutzmantel ist zweckmäßig einseitig durch eine Bodenplatte abgeschlossen und bildet einen Topf, dessen Boden von der Kapillare durchbrochen wird. Die zu verteilende Flüssigkeit wird von einem mit der Kapillare verbundenen Vorratsbehälter geliefert. Die Sprühstelle, d. h. das Ende der Kapillare befindet sich innerhalb des Topfes. Der zur Aufrechterhaltung der Strömung notwendige Vordruck wird mit einer Pumpe erzeugt, die den Vorratsbehälter auf Überdruck hält.

Die gesamte Vorrichtung .läßt sich raumsparend aufbauen. Inbesondere kann ein tragbares Sprühgerät realisiert werden, das nach diesem Prinzip arbeitet. Dementsprechend besteht eine Weiterentwicklung der Erfindung darin, daß ein Träger vorgesehen ist, an dem die Düsenelemente angeordnet sind und der Träger an einer stabförmigen Halterung angebracht ist, die einen batteriebetriebenen Hochspannungsgenerator, eine Luftpumpe zur Erzeugung des Vordruckes an den Kapillaren und einen Vorratsbehälter für die zu verteilende Flüssigkeit enthält.

Spezielle Ausführungsformen und Weiterbildungen der Erfindung sind in den Unteransprüchen beschrieben.

Mit der Erfindung werden folgende Vorteile erzielt :
a) Es wurde gefunden, daß sich mit dem neuen Verfahren wäßrige Lösungen, ebenso wie Salzlösungen sowie wäßrige Suspensionen und Emulsionen problemlos versprühen und auf Zielobjekten niedershlagen. Derartige Flüssigkeiten können bekanntlich auf rein elektrostatischem Wege nicht zerstäubt werden.
b) Die Tropfenaufladung oder das Ladung/Masseverhältnis der Tropfen ist durch die Höhe der angelegten Spannung bestimmt und kann in weiten Grenzen eingestellt werden. Damit ergibt sich die Möglichkeit, die Sprühcharakteristik über die elektrische Spannung zu steuern. Dieser Vorteil, der für die Anwendung von Pflanzenschutzformulierungen von großer Wichtigkeit ist, kann bei den bekannten rein elektrostatischen Verfahren für die Zerstäubung von Flüssigkeiten ebenfalls nicht erreicht werden.
c) Ein weiterer Vorteil besteht darin, daß nur relativ niedrige Flüssigkeitsdrucke erforderlich sind. Der notwendige Vordruck kann mit Hilfe von Pumpen einfacher Bauart erzeugt werden.
d) Das erfindungsgemäße Verfahren kann mit geringem apparativem Aufwand verwirklicht werden. insbesondere kann die Vorrichtung so kompakt und raumsparend aufgebaut werden, daß nunmehr kragbare. leicht zu bedienende Sprühgeräte für wäßrige Pflanzenschutzformulierungen zur Verfügung stehen.
e) Da bei dem Verfahren nur relativ große Tropfen mit einem engen Tropfengrößenspektrum entstehen, werden gesundheitsschädliche Aerosole bzw. Nebel (Personengefährdung durch Einatmen) vermieden.

Bevor die Erfindung anhand von Ausführungsbeispielen und Zeichnungen näher beschrieben wird, soll im folgenden das Prinzip und die physikalischen Grundbedingungen des neuen Verfahrens genauer erläutert werden. Es zeigen
Figur 1 den Zerfall eines Flüssigkeitsfadens in Tropfen nach dem Austritt aus einer Kapillare ;
Figur 2 die Erzeugung eines Regenkegels durch Anlegen einer elektrischen Spannung an den Flüssigkeitsfaden ;
Figuren 3a, b die Steuerung der Eindringtiefe des Regenkegels bei der Behandlung von Pflanzenbeständen ;
Figuren 4a, b die Steuerung der Eindringtiefe des Regenkegels durch Änderung der Richtung ;
Figuren 5a, b eine Möglichkeit zur Erhöhung der Raumladungsdichte am Zielort durch mehrere gerichtete Regenkegel ;
Figur 6 schematisch ein komplettes tragbares Verteilgerät ;
Figur 7 den bei der Vorrichtung gemäß Fig. 6 verwendeten Träger mit Düsenelementen und
Figur 8 ein einzelnes Düsenelement.

Bekanntlich zerfällt ein mit geringer Geschwindigkeit aus einer einfachen Lochdüse oder Kapillare austretender Wasserstrahl in definierter Weise in Tropfen bestimmter Größe. Der an der Austrittsstelle noch zusammenhängende glatte Strahlteil bzw. Flüssigkeitsfaden zeigt nach einer kurzen Anfangsstrecke periodisch wiederkehrende Einschnürungen, die sich mit größer werdendem Abstand von der Austrittsöffnung vertiefen, bis es schließlich zur Abtrennung einzelner Tropfen kommt, deren Durchmesser in direktem Zusammenhang mit dem Durchmesser des zusammenhängenden Strahlteils steht. Dieser Vorgang ist in Fig. 1 dargestellt. Aus der Kapillare 1 mit dem Durchmesser 100 ₁₁m wird ein Flüssigkeitsstrahl 2 (z. B. Wasser) mit einer Geschwindigkeit V = 6 m/Sek. ausgestoßen, dessen Form zunächst auf einer Strecke von einigen cm Länge zylindrisch bleibt, danach aber an der Oberfläche Einschnürungen 3 zeigt, die sich in gleichen Abständen wiederholen und dabei weiter vertiefen, bis sich schließlich einzelne Tropfen 4 von dem Strahl ablösen.

Die untere Bereichsgrenze für die Geschwindigkeit der ausströmenden Flüssigkeit ist dann erreicht, wenn sich an der Austrittsöffnung kein zusammenhängender Flüssigkeitsfaden mehr ausbildet, sondern die Flüssigkeit abtropft. Die obere Grenze für die Austrittsgeschwindigkeit der Flüssigkeit ist dann gegeben, wenn die Laminarströmung in eine turbulente übergeht und der Zerfall in Tropfen gleicher Größe durch einen Zerstäubungsvorgang ersetzt wird, wobei eine breite Streuung der Tropfengrößen eintritt. Der hier beschriebene Zerfall eines Flüssigkeitsfadens in Tropfen wird als « natürlicher Strahlzerfall » bezeichnet.

Der Durchmesser d der Tropfen 4 beim natürlichen Strahlzerfall läßt sich aus dem Strahldurchmesser D und dem Abstand der Einschnürungen bzw. der Zerfallswellenlänge nach folgender Formel berechnen:

In der Praxis kann für die Wellenlänge h = 4,5 D gesetzt werden. Neben den Tropfen 4 mit dem rechnerisch zu ermittelnden Durchmesser d entstehen zusätzlich mit einem sehr kleinen Volumenanteil sekundäre Satellitentröpfchen 5, deren Durchmesser dₛ z. B. bei dₛ = 0,2 d liegt. Verfolgt man die so erzeugten Tropfen auf ihrer Flugbahn, z. B. über die Flugstrecke von 1 m, so stellt man fest, daß ein großer Teil der Tropfen durch Rekombination in größere Tropfen 6 und 7 umgewandelt wird. Anstelle der erwarteten Tropfengrößen d = 189 µm, ergeben sich Tropfen, deren Größe im Bereich von 190 bis 800 µm, d. h. weit außerhalb des gewünschten Bereiches liegt. Der Vorgang der Rekombination der Tropfen auf dem Flugwege kann photographisch nachgewiesen werden.

Überraschenderweise wurde gefunden, daß man die Rekombination zu größeren Tropfen verhindern kann, wenn an den zusammenhängenden Teil des elektrisch leitfähigen Flüssigkeitsfadens eine elektrische Spannung gegenüber Erde angelegt wird. Die Tropfen bleiben dann in ihrer Originalgröße erhalten und erreichen unverändert den Auffänger, auch wenn dieser weit entfernt ist. Darüber hinaus entsteht ein weit geöffneter Kegel (Regenkegel) aus elektrisch geladenen Tröpfchen, die sich gezielt auf geerdeten Objekten abscheiden lassen. Dieser Vorgang ist in Fig. dargestellt. Die Strömungsbedingungen sind die gleichen wie bei dem Strahlzerfall gemäß Fig. 1, jedoch mit einer elektrischen Spannung von 10 kV gegenüber Erde, die an den zusammenhängenden Flüssigkeitsfaden 2 angelegt wird. Die Kapillare 1 besteht aus elektrisch leitfähigem Material, z. B. Metall, und hat ein Verhältnis von Länge zu Durchmesser von ca. 50 : 1. Der Flüssigkeitsdruck an der Kapillare wird auf Werte von 0,1 bis 10 bar, vorzugsweise im Bereich von 1 bis 3 bar eingestellt. Unter diesen Bedingungen ergibt sich an der Kapillare ein zusammenhängender Flüssigkeitsfaden mit einer Länge von 2 bis 100 mm, vorzugsweise 5 bis 20 mm. Anstelle von Kapillaren können für die Strahlerzeugung auch einfache Lochdüsen verwendet werden, deren Lochdurchmesser im Bereich von 50 µm bis 500 µm, vorzugsweise zwischen 100 µm und 200 µm, liegt. Das Verhältnis zwischen Länge und Weite der Lochdüse beträgt dabei z. B. 3 : 1.

Die Hochspannung im Bereich von 10 bis 50 kV, die von dem Hochspannungsgerät 8 geliefert wird, wird über die Kapillare 1 an den zusammenhängenden Flüssigkeitsfaden 2 angelegt. Durch die Spannung und das dadurch hervorgerufene elektrische Feld wird an der Oberfläche des leitfähigen Flüssigkeitsfadens eine elektrische Ladung hoher Dichte influenziert, wobei die höchste Dichte der Oberflächenladung am Ende des Flüssigkeitsfadens, etwa an der Stelle 9 auftritt. Die sich ablösenden Tropfen 4 und 5 übernehmen dabei einen Teil dieser Oberflächenladung. Eine wesentliche Rolle spielt dabei, daß es sich um eine leitfähige Flüssigkeit handelt, deren spezifischer Widerstand < 10⁴Ω.m ist. Nach unten ist dem Widerstand keine Grenze gesetzt. Die Flüssigkeit kann beliebig gut leitfähig sein.

Zum Unterschied von der Flugbahn der ungeladenen Tropfen im ersten Abschnitt nach Fig. 1, die nur wenig von der ursprünglichen Strahlrichtung abweicht, zeigen die elektrisch geladenen Tropfen gemäß Fig. 2 deutlich auseinanderstrebende Flugbahnen. Die leichten Satellitentropfen 5 verlassen unmittelbar nach der Entstehung die Hauptflugbahn und bewegen sich dann auf den nächsten, geerdeten Körper in der Umgebung hin. Die aus der Hauptmenge der ausströmenden Flüssigkeit gebildeten normalen Tropfen lösen sich später aus der Reihe und vergrößern ihren gegenseitigen Abstand. Dies führt zur Ausbildung des oben erwähnten Regenkegels 10 mit dem Öffnungswinkel α. Die Tropfen bleiben auch über Flugstrecken von 1 m Länge und mehr in ihrer Originalgröße erhalten. Die Wirkung des elektrischen Feldes beruht also auf zwei Effekten, nämlich der Verhinderung der Rekombination zu größeren Tropfen und die Ausbildung eines Kegels aufgrund der elektrostatischen Abstoßung. Die Änderung der Polarität der Ladung ist ohne Auswirkung auf diese Effekte. Je nach der Höhe der im zugelassenen Bereich möglichen Ausstoßgeschwindigkeit an der Kapillare (Flüssigkeitsdruck), nach der Strahldicke und der elektrischen Spannung läßt sich der Öffnungswinkel des Regenkegels klein oder groß einstellen. Damit ist die Möglichkeit für eine zielgerichtete Abscheidung der Tröpfchen gegeben. Durch die Einstellung der Richtung kann beispielsweise ein Pflanzenbestand entweder flach angesprüht werden, wobei die geladenen Tröpfchen bevorzugt die oberen Pflanzenteile erreichen, oder er wird steil angesprüht ; dann werden die Tröpfchen erst in den tiefer liegenden Teilen des Bestandes zur Abscheidung gebracht. Die Eindringtiefe der Tröpfchen kann also den jeweiligen Anforderungen der Pflanzenbestände angepaßt werden.

In Fig. 3a, b wird gezeigt, wie durch Veränderung des Flüssigkeitsdruckes in der Düse und der damit verbundenen Strahlaustrittsgeschwindigkeit die Eindringtiefe der Tropfen in dichte Pflanzenbestände gesteuert werden kann. Im Teilbild a wird Wasser aus einer Düse 9 mit der lichten Weite d = 100 fLm bei einem Druck von P₁ = 0,6 bar mit einer mittleren Ausspritzgeschwindigkeit V₁ = 5,6 m/s ausgestoßen. Der Strahl liegt an einer Spannung von -15 kV, die durch das Hochspannungsgerät 10 aufrechterhalten wird. Unterhalb der Düse befinden sich zwei Pflanzen 11 und 12 eines größeren Pflanzenbestandes. Die Höhe der Pflanzen beträgt 0,5 m. Der Abstand von der Pflanzenspitze bis zur Düse beträgt 0,3 m. Der Regenkegel 13 öffnet sich oberhalb der Pflanzen 11 und 12. Die Tropfen werden bei der geringen kinetischen Energie des Flüssigkeitsfadens durch die Luftreibung schnell abgebremst und durch Coulomb'sche Kräfte in den oberen Teilen der Pflanzen 11 und 12 quantitativ zur Abscheidung gebracht. Im Teilbild b wird bei gleicher Spannung, jedoch mit dem Druck von 3 bar und der Austrittsgeschwindigkeit V₂ = 16,8 m/s aus der Düse 14 gesprüht. Die wirksame Abbremsung der Tropfenbewegung erfolgt hier erst im unteren Teil der Pflanzen 15 und 16, wonach die elektrostatischen Anziehungskräfte überwiegen und die Tropfen in diesem Bereich zur Abscheidung bringen. Der Kegel 17 ist weniger weit geöffnet als der Kegel 13. In beiden Fällen (a und b) bleibt die Tropfengröße und die Aufladung nahezu gleich, so daß die Tendenz zur gezielten Abscheidung nach dem Abbremsen der Fallgeschwindigkeit erhalten bleibt.

Gemäß Fig. 4a ist die Düse bzw. die Kapillare 18 über dem Pflanzenbestand 19 so angeordnet, daß der austretende Flüssigkeitsfaden zunächst horizontal verläuft. Der Hochspannungsgenerator ist hier weggelassen. Der erzeugte Regenkegel wird durch den Luftwiderstand abgebremst und schlägt sich dann mit geringerer Geschwindigkeit in den oberen Teilen der Pflanzen des Bestandes 19 nieder, so daß nur eine geringe Eindringtiefe erzielt wird. Gemäß Fig. 4b ist die Strahlrichtung um 90° gegen die erste Stellung gedreht ; d. h. die Kapillare 21 ist hier vertikal angeordnet. Die Hochspannungsquelle ist, wie in Fig.4a, nicht eingezeichnet. Der Regenkegel fällt aus der Kapillare 21 in den Pflanzenbestand 22 mit höherer Geschwindigkeit als wie bei der Anordnung nach Fig.4a, da die Schwerkraft in der gleichen Richtung wirkt. Daraus resultiert eine größere Eindringtiefe. Der Niederschlag erfolgt dann bevorzugt in den unteren Teilen der einzelnen Pflanzen. Es leuchtet ein, daß man mit anderen Stellungen der Düsen zwischen diesen beiden Extremlagen 18 und 21 die Eindringtiefe beliebig variieren kann. Man hat es also in der Hand, die Eindringtiefe des Regenkegels in dichte Pflanzenbestände durch Änderung der Ausstoßrichtung der Flüssigkeit zu steuern. Bewegt man eine Reihenordnung solcher Düsen parallel zum Boden über ein Feld (gezeichnete Pfeile), so können großflächige Pflanzungen besprüht werden.

Durch gleichzeitige Anwendung einer Vielzahl von Düsenelementen kann die durch die Tropfen erzeugte Raumladung in der nächsten Umgebung des Zielobjektes konzentriert werden. So wird nach Fig.5a durch eine Vielzahl parallel orientierter Düsen 25 eine Raumladungswolke 23 mit hoher Ladungsdichte vor dem Zielobjekt 24 aufgebaut. Fig. 5b zeigt eine andere Möglichkeit zum Aufbau einer hohen Raumladungsdichte mittels einer Vielzahl von Düsen 26. Die Düsen sind hier so orientiert, daß sich die Verlängerung der Flüssigkeitsfäden, d. h. die Anfangsrichtungen der Strahlen am Ort der Raumladung 27 kreuzen, wodurch ein starkes Niederschlagsfeld am Zielobjekt 28 entsteht. Die Düsen sind hier in größerem Abstand voneinander aufgestellt und die Strahlrichtungen in einen Punkt des Raumes konzentriert.

Die Fig. 6 zeigt ein komplettes Flüssigkeits-Verteilgerät, das so kompakt und handlich aufgebaut ist, daß es als tragbares Gerät von einer Person bedient werden kann. Es besteht aus einem Kopf 29, dem Flüssigkeitsfilter 30, dem Flüssigkeitsventil 31, dem Vorratsbehälter 32 für die zu verteilende Flüssigkeit, einem Hochspannungsgenerator 33, einem Batteriegehäuse 34 und einer Luftpumpe 35. Alle Teile werden von einer stabförmigen Halterung 36 aus isolierendem Material aufgenommen. Die Erdung des elektrischen Systems ist durch ein Erdungskabel 37 gegeben; dessen freies Ende auf dem Erdboden liegt oder mit dem zu behandelnden Objekt in elektrischer Verbindung steht.

Um das Gerät in Betrieb zu setzen, pumpt man mit der Luftpumpe 35 Luft in den Behälter 32, der teilweise mit der Flüssigkeit gefüllt ist. Dabei bleibt ein Teil des Volumens z. B. 30 % für die komprimierte Luft (Luftkissen) frei. Der Druck in diesem Volumen wird auf 2 bis 3 bar erhöht. Das Ventil 38 verhindert dabei das Zurückströmen der Flüssigkeit. Der Verteilerkopf 29 wird durch Einschalten des Hochspannungsgenerators 33 über den Schalter 39, der den Primärstromkreis schließt, unter Hochspannung von z. B. 50 kV gesetzt. Beim Öffnen des Ventils 31 strömt die Flüssigkeit durch den Verteilerkopf 29 aus und wird in der oben angegebenen Weise großflächig ausgebracht.

Der Verteilerkopf 29 ist in Fig.7 dargestellt. Er besteht im Prinzip aus einer Vielzahl von strömungstechnisch parallel geschalteten Düsenelementen, die über die Leitung 44 mit dem Flüssigkeitsbehälter 32 verbunden sind. Zur Erzeugung dünner Flüssigkeitsstrahlen eignen sich sehr gut kurze Kapillarröhrchen, die jedoch sehr empfindlich gegen Verschmutzung und Beschädigung bei direkter Berührung mit anderen Gegenständen, z. B. Pflanzen, sind. Aus diesem Grund wird hier die Kapillare durch einen konzentrischen Mantel geschützt. Obwohl bei gleichem Potential des Schutzmantels die Ausbildung eines elektrischen Feldes durch die abschirmende Wirkung des Mantels unterdrückt wird, findet keine Beeinträchtigung des Sprühvorgangs statt. Der zusammenhängende erste Abschnitt des Flüssigkeitsfadens, der den Rand des Schutzmantels überragt, stellt nämlich wegen der Leitfähigkeit der Flüssigkeit den Ersatz für eine Spitzenelektrode dar, an der sich außerhalb des Zylinders das Feld aufbaut, das für die Aufladung der Tropfen erforderlich ist.

Gemäß Fig. 7 wird die Kapillare 47 in die Bodenplatte eines Topfes 48 eingesetzt und bildet so ein Düsenelement 40, das in entsprechende Bohrungen des Verteilerkopfes 29 eingepreßt ist. Durch den überstehenden Rand 42 (Kragen des Topfes 48) wird die Eintauchtiefe begrenzt. Das freie Ende der Kapillaren 47 taucht in den Flüssigkeitskanal 43 ein, der seinerseits mit dem Zuleitungsrohr 44 verbunden ist.

Da die Kapillaren 47 bei längerem Einsatz durch Ablagerungen leicht verschmutzen können (Verkrustungen) ist eine Einrichtung für den einfachen schnellen Wechsel der Düsenelemente 40 erforderlich. Zu diesem Zweck ist jedes Düsenelement 40 von einem Ring 45 aus elastischem Material umschlungen, dessen Umfang größer ist als der Umfang des Trägers 41 für die Düsenelemente. Der Ring 45 ist an seiner Oberseite (Fig. 7) durchbohrt und an der gegenüberliegenden Seite mit dem Träger 41 verschraubt (46). Durch die Bohrung im elastischen Ring ist nun das Düsenelement 40 derart in den Träger 41 eingesetzt, daß der Kragen 42 des Schutzmantels 48 über die Bohrung hinausragt und so einen Anschlag bildet (siehe Fig.8). Zum Auswechseln eines Düsenelementes 40 drückt man den Ring 45 zusammen (Pfeile Fig. 8). Dadurch wird der Ring 45 deformiert und übt auf das Düsenelement 40 eine Kraft aus, die groß genug ist, um ihn aus der Verankerung im Träger 41 herauszuziehen. Anschließend kann ein neues Düsenelement durch die Bohrung im Ring 45 hindurchgesteckt und in die entsprechende Öffnung des Trägers 41 eingesetzt werden. Der Austausch kann ohne Anwendung von Werkzeugen von Hand vorgenommen werden.

Der Durchmesser des elastischen Ringes 45 beträgt 5 bis 50 mm, vorzugsweise 10 bis 30 mm. Die Länge des Trägers 41 sowie die Packungsdichte der Düsenelemente 40 kann dem Bedarf angepaßt werden. Letztere ist nur durch die gegenseitige Berührung der Bauelemente begrenzt.

Für die Höhe der elektrischen Aufladung der Tropfen gibt es ein Maximum, das dann erreicht wird, wenn die elektrische Feldstärke in der Umgebung der Strahlansätze einen Wert annimmt, bei dessen Überschreitung eine Korona-Entladung einsetzt. Die Höhe der optimalen Betriebsspannung hängt von den Abmessungen der Apparatur ab. Sie muß deshalb experimentell ermittelt werden. Für ein einzelnes Düsenelement mit 100 jim Kapillarweite und weit entfernter Gegenelektrode (mindest 0,5 m) liegt die optimale Betriebsspannung bei ca. 10 kV. Die obere Grenze für die Betriebsspannung liegt bei ca. 50 kV.

Ein großer Vorteil der beschriebenen Vorrichtung, verglichen mit bekannten Vorrichtungen zur Erzeugung elektrisch geladener Sprühnebel, liegt darin, daß in unmittelbarer Nähe der hochspannungsführenden Düseneinheit keine Gegenelektrode mit Erdpotential erforderlich ist. Dieser Umstand ermöglicht die Verwendung sehr langer Isolierstrecken zwischen den spannungsführenden Teilen der Anordnung. Betriebsstörungen durch feuchte Luft oder Verschmutzung der Isolatoren können damit weitgehend ausgeschlossen werden. Ferner ist von Bedeutung, daß nur sehr geringe Ströme fließen (Größenordnung µA), so daß die zur Spannungsversorgung verwendete Batterie eine lange Lebensdauer hat und der Hochspannungsgenerator einen hohen Innenwiderstand haben kann. Auf diese Weise wird eine Gefährdung von Personen durch Hochspannung vermieden.

## Patentansprüche

1. Verfahren zum großflächigen Ausbringen und Verteilen elektrisch-leitfähiger Flüssigkeiten mit einem spezifischen Widerstand < 104f1 m, bei dem eine Hochspannung an die Flüssigkeit angelegt wird, dadurch gekennzeichnet, daß man die Flüssigkeit mit einer so geringen Strömungsgeschwindigkeit aus einer Düse oder Kapillare austreten läßt, daß sie unmittelbar hinter der Düse bzw. Kapillare einen zusammenhängenden Flüssigkeitsfaden bildet, der anschließend in einzelne Tropfen zerfällt und daß durch die an den Flüssigkeitsfaden angelegte Hochspannung gegenüber Erde die Tropfengröße stabilisiert und eine kegelförmige Tropfenverteilung (Regenkegel) erzeugt wird, deren Öffnungswinkel von der Höhe der Spannung abhängt.

2. Verfahren nach Anspruch 1, dadurch gekennzeichnet, daß die Strömungsgeschwindigkeit aufgrund der Dimensionierung der Düse bzw. Kapillare und des gewählten Betriebsdruckes so eingestellt wird, daß die Länge des zusammenhängenden Flüssigkeitsfadens hinter der Austrittsöffnung 2 bis 100 mm, vorzugsweise 5-20 mm, beträgt.

3. Verfahren nach Anspruch 1 bis 2, dadurch gekennzeichnet, daß der Flüssigkeitsdruck vor der Düse bzw. Kapillare auf Werte von 0,1 bis 10 bar, vorzugsweise 1 bis 3 bar, eingestellt wird.

4. Verfahren nach Anspruch 3, dadurch gekennzeichnet, daß die Eindringtiefe des Regenkegels in dichte Pflanzenbestände durch Veränderung des Flüssigkeitsdruckes gesteuert wird.

5. Verfahren nach Anspruch 1 bis 3, dadurch gekennzeichnet, daß als Flüssigkeit eine wäßrige Pflanzenschutzmittellösung oder -Dispersion verwendet wird.

6. Vorrichtung zur Durchführung des Verfahrens nach Anspruch 1 bis 5 mit einer Vielzahl von strömungstechnisch parallel geschalteten Düsenelementen (40), die aus Kapillaren (47) bestehen und einem Hochspannungsgenerator, dessen hochspannungsseitiger Ausgang mit der durch die Kapillaren (47) strömenden Flüssigkeit leitend verbunden ist, dadurch gekennzeichnet, daß jede Kapillare (47) von einem konzentrischen Schutzmantel (48) umgeben ist, der sich auf dem gleichen elektrischen Potential befindet wie die Kapillaren (47) und daß Mittel (32, 35) zur Erzeugung eines Flüssigkeitsdruckes vor der Düse (40) bzw. Kapillare (47) von 0,1 bar bis 10 bar vorgesehen sind, so daß die Flüssigkeit mit einer so geringen Strömungsgeschwindigkeit aus der bzw. den Kapillaren (47) austritt, daß sie beim Austritt einen zusammenhängenden Flüssigkeitsfaden bildet, der erst anschliessend in einzelne Tropfen zerfällt.

7. Vorrichtung nach Anspruch 6, dadurch gekennzeichnet, daß der Schutzmantel einseitig durch eine Bodenplatte abgeschlossen ist und einen Topf bildet, dessen Boden von der Kapillare (47) durchbrochen wird, die einerseits mit einem Vorratsbehälter (32) für die Flüssigkeit verbunden ist und andererseits innerhalb des Topfes endet.

8. Vorrichtung nach Anspruch 6 bis 7, dadurch gekennzeichnet, daß die lichte Weite der Kapillaren (47) im Bereich von 50 bis 500 f.Lm liegt.

9. Vorrichtung nach Anspruch 6 bis 8, dadurch gekennzeichnet, daß die Düsenelemente (40) austauschbar in einem Träger (41) eingesetzt sind und jedes Düsenelement (40) von einem Ring (45) aus elastischem Material umschlungen ist, der auf der einen Seite an dem Träger (41) befestigt ist und auf der gegenüberliegenden Seite eine Bohrung aufweist, durch welche der mit einem die Bohrung überragenden Kragen (42) versehene Schutzmantel (48) hindurchgeführt ist.

10. Vorrichtung nach Anspruch 6 bis 9, dadurch gekennzeichnet, daß der Träger (41) mit den Düsenelementen (40) an einer stabförmigen Halterung (36) angebracht ist, die einen batteriebetriebenen Hochspannungsgenerator (33), eine Luftpumpe (35) zur Erzeugung des Vordruckes an den Kapillaren (47) und einen Vorratsbehälter (32) für die zu verteilende Flüssigkeit enthält.

## Claims

1. Process for the large-area application and distribution of electrically conductive liquids having a specific resistance of < 10⁴Ω. m, in which a high voltage is applied to the liquid, characterised in that the liquid is allowed to issue from a nozzle or capillary at such a low rate of flow that, immediately downstream of the nozzle or capillary, it forms a cohesive filament of liquid which then disintegrates into individual drops and in that, by means of the high voltage relative to earth which is applied to the filament of liquid,.the drop size is stabilised and a conical distribution of drops (cone of drops) is produced whose apex angle depends on the level of the voltage.

2. Process according to Claim 1, characterised in that the rate of flow is regulated by means of the dimensions of the nozzle or capillary and the operating pressure selected, in such a way that the length of the cohesive filament of liquid downstream of the exit opening is 2 to 100 mm, preferably 5-20 mm.

3. Process according to Claim 1 to 2, characterised in that the liquid pressure upstream of the nozzle or capillary is set at values of 0.1 to 10 bar, preferably 1 to 3 bar.

4. Process according to Claim 3, characterised in that the depth of penetration of the cone of drops into dense plant crops is controlled by varying the liquid pressure.

5. Process according to Claim 1 to 3, characterised in that an aqueous crop protection agent solution or dispersion is used as the liquid.

6. Device for carrying out the process according to Claim 1 to 5 having a plurality of nozzle elements (40), which are arranged in parallel with regard to flow and consist of capillaries (47), and a high-voltage generator whose high-voltage output end is conductively connected to the liquid flowing through the capillaries (47), characterised in that each capillary (47) is surrounded by a concentric protective casing (48) which is at the same electrical potential as the capillaries (47) and in that means (32, 35) are provided for producing a liquid pressure upstream of the nozzle (40) or capillary (47) of 0.1 bar to 10 bar, so that the liquid issues from the capillary or capillaries (47) at such a low rate of flow that on issuing therefrom it forms a cohesive filament of liquid which only subsequently disintegrates into individual drops.

7. Device according to Claim 6, characterised in that the protective casing is sealed at one end by a base plate and forms a pot whose base is penetrated by the capillary (47), one end of which is connected to a supply vessel (32) for the liquid and the other end of which ends inside the pot.

8. Device according to Claim 6 to 7, characterised in that the internal diameter of the capillaries (47) is in the range 50 to 500 wm.

9. Device according to Claim 6 to 8, characterised in that the nozzle elements (40) are inserted replaceably in a support (41) and each nozzle element (40) is surrounded by a ring (45) of elastic material which is fastened to the support (41) on the one side and on the opposite side has a hole through which the protective casing (48) provided with a collar (42) projecting beyond the hole is guided.

10. Device according to Claim 6 to 9, characterised in that the support (41) holding the nozzle elements (40) is fitted to a rod-shaped holder (36) which contains a battery-operated high-voltage generator (33), an air pump (35) for producing the inlet pressure of the capillaries (47) and a supply container (32) for the liquid to be distributed.

## Revendications

1. Procédé pour épandre et distribuer, sur une grande superficie, des liquides électriquement conducteurs ayant une résistance spécifique < 10411. m, dans lequel une haute tension est appliquée au liquide, caractérisé par le fait qu'on fait sortir le liquide, d'une buse ou d'un capillaire, avec une vitesse d'écoulement tellement faible qu'il forme, immédiatement derrière la buse ou le capillaire, un filet cohérent de liquide qui se désintègre ensuite en des gouttes individuelles ; et par le fait que, par suite de la haute tension appliquée au filet de liquide par rapport à la masse, la grosseur des gouttes se stabilise et il est engendré une répartition cunéiforme des gouttes (cône en pluie), dont l'angle d'ouverture dépend de l'ampleur de la tension.

2. Procédé selon la revendication 1, caractérisé par le fait que la vitesse d'écoulement est réglée, sur la base du dimensionnement de la buse ou du capillaire et de la pression de service choisie, de telle sorte que la longueur du filet cohérent de liquide mesure, derrière l'orifice de sortie, de 2 à 100 mm, de préférence de 5 à 20 mm.

3. Procédé selon la revendication 1 à 2, caractérisé par le fait que la pression du liquide, devant la buse ou le capillaire, est réglée à des valeurs comprises entre 0,1 et 10 bars, de préférence entre 1 et 3 bars.

4. Procédé selon la revendication 3, caractérisé par le fait que la profondeur de pénétration du cône en pluie dans des implantations végétales denses est commandée par variation de la pression du liquide.

5. Procédé selon les revendications 1 à 3, caractérisé par le fait qu'on utilise, en tant que liquide, une solution ou une dispersion aqueuse d'un produit phytosanitaire.

6. Dispositif pour la mise en oeuvre du procédé selon les revendications 1 à 5, présentant un grand nombre d'éléments formant buses (40), techniquement raccordés à écoulement parallèle et constitués par des capillaires (47), ainsi qu'un générateur de haute tension dont la sortie située côté haute tension est en liaison conductrice avec le liquide circulant par les capillaires (47), caractérisé par le fait que chaque capillaire (47) est entouré par une enveloppe protectrice concentrique (48) ayant le même potentiel électrique que les capillaires (47) ; et par le fait que des moyens (32, 35) sont prévus pour engendrer, avant la buse (40) ou le capillaire (47), une pression de liquide de 0,1 bar à 10 bars, si bien que le liquide sort du ou des capillaires (47) avec une vitesse d'écoulement tellement faible qu'il forme, à la sortie, un filet cohérent de liquide qui ne se désagrège qu'ensuite en des gouttes individuelles.

7. Dispositif selon la revendication 6, caractérisé par le fait que l'enveloppe protectrice est obturée d'un côté par une plaque de fond, et forme une cuvette dont le fond est traversé par le capillaire (47) relié, d'une part, à un récipient (32) de réserve en liquide et s'achevant, d'autre part, à l'intérieur de ladite cuvette.

8. Dispositif selon les revendications 6 à 7, caractérisé par le fait que la largeur interne des capillaires (47) se situe dans la plage de 50 à 500 fJ.m.

9. Dispositif selon les revendications 6 à 8, caractérisé par le fait que les éléments formant buses (40) sont incorporés avec faculté de remplacement dans un support (41), chaque élément formant buse (40) étant ceinturé par une bague (45) en un matériau élastique qui est fixée d'un côté au support (41) et présente, du côté opposé, un perçage par lequel est engagée l'enveloppe protectrice (48) pourvue d'une collerette (42) dépassant dudit perçage.

10. Dispositif selon les revendications 6 à 9, caractérisé par le fait que le support (41) est installé, avec les éléments formant buses (40), sur une pièce de retenue (36) en forme de barrette, qui renferme un générateur (33) de haute tension alimenté par une batterie, une pompe à air (35) pour engendrer la pression préalable appliquée aux capillaires (47), ainsi qu'un récipient de réserve (32) pour le liquide devant être distribué.
